# EUROPÄISCHE PATENTANMELDUNG

(11) **EP 2 182 280 A1**
(43) Veröffentlichungstag der Anmeldung: **05.05.2010**
(21) Anmeldenummer: 08018893.1
(22) Anmeldetag: 29.10.2008
(51) Int. Cl.: F23J 1/02

(54) **System zum Abführen und Kühlen von Asche aus Feuerungen**

(71) Anmelder: Claudius Peters Technologies GmbH, 21614 Buxtehude (DE)
(72) Erfinder: Möller, Thore Dipl.-Ing., D-21614 Buxtehude (DE); Hielscher, Jörg Dipl.-Ing., 24558 Henstedt-Ulzburg (DE); Knabbe, Hermann Dipl.-Ing., 13088 Berlin (DE)
(74) Vertreter: Glawe, Delfs, Moll

(57) **Zusammenfassung**

Die Erfindung betrifft ein System zum Abfördern und Kühlen von Asche aus einem Feuerungskessel (1), insbesondere von Kohlefeuerungen, zu einer Nachverarbeitungsstation, welche die Asche (9) zerkleinert, wobei der Transporteinrichtung eine Kühleinrichtung zugeordnet ist, welche Kühlgas über eine Gaszufuhr an die Asche (9) führt. Erfindungsgemäß ist vorgesehen, dass die Transporteinrichtung (4) und die Kühleinrichtung (3) zu einer kombinierte Transport- und Kühleinrichtung mit einer aus mehreren parallel aneinander anschließenden Planken gebildeten Aschetragplatte (40) integriert sind, wobei mindestens ein Teil der Planken (42) als Förderelemente (41) fungieren, die von einer Antriebseinrichtung (55) in Förderrichtung (99) hin- und herbeweglich angetrieben sind, und durch die Kühlgaskanäle (32) von einem Plattenunterraum (37) zur a-schetragenden Oberseite der Aschetragplatte (40) geführt sind. Damit schafft die Erfindung einen verscheißarmen Transport der Asche vom Kessel (1), da die empfindliche Mechanik der Transporteinrichtung im geschützten Unterraum angeordnet ist, und zusätzlich die allein aschebelasteten Planken (42) effizient durch noch nicht erwärmtes Kühlgas gekühlt werden.

## Beschreibung

Die Erfindung betrifft ein System zum Abfördern und Kühlen von Asche aus Feuerungskesseln, insbesondere von Kohlefeuerungen. Dem Kessel nachgeordnet umfasst das System einen Aschezulauf für vom Kessel zugeführte Asche, eine Transporteinrichtung, welche die Asche zu einer räumlich gesonderten Abgabestelle fördert, und eine Nachverarbeitungsstation, welche die von der Ausgabestelle zugeführte Asche zerkleinert, wobei der Transporteinrichtung eine Kühleinrichtung zugeordnet ist, welche Kühlgas über eine Gaszufuhr an die Asche führt.

Die beim Betrieb von Feuerungen, insbesondere bei festen Brennstoffen wie Kohle, anfallende Asche muss aus dem Feuerungskessel abgeführt werden. Die Asche ist heiß und, abhängig von dem verwendeten Brennstoff, auch abrasiv. Der Transportweg von dem Feuerungskessel zur Nachverarbeitung stellt daher eine beträchtliche technologische Schwierigkeit dar. Es sind in der Vergangenheit viele verschiedene Wege vorgeschlagen worden. Ein klassisches Verfahren ist das sogenannte Nassverfahren, bei dem die Asche durch Zufuhr von Wasser gekühlt und transportiert wird (EP 0 972 988 B1). Ein Nachteil des Verfahrens ist der beträchtliche Wasserverbrauch, was durch den Anstieg der Wassergebühren zu hohen Betriebskosten für das Nassverfahren geführt hat. Weiter hat sich gezeigt, dass bei heutigen Feuerungen das Nassverfahren unter Umwelt- und Sauberkeitsgesichtspunkten nur mit hohem Aufwand durchgeführt werden kann.

Um die Nachteile des Nassverfahrens zu vermeiden, sind Konstruktionen bekannt geworden, die sich eines Metallbands zum Transport der Asche bedienen (EP 0 836 697 B1, WO 03/085323 A1). Das Metallband ist ein umlaufendes Endlosband, das aus einzelnen plättchenartigen Metallelementen besteht. Jedes Metallelement erstreckt sich über die gesamte Breite des Metallbands und ist an seinen Längsseiten an benachbarte Metallelemente angekoppelt. Das Metallband ist gänzlich, das heißt mit seinem die Asche transportierenden Lasttrum und dem darunter zurücklaufenden Leertrum in einem verschlossenen Kühlergehäuse angeordnet. Dieses weist zwei Anschlüsse für Kühlluft auf, die im Gegenstrom am Abgabeende der Asche eingespeist wird, entlang des Metallbands entgegen der Förderrichtung der Asche geführt wird und sich dabei erwärmt, und die schließlich im Bereich des Aufgabeendes der Asche aus dem Kühlergehäuse abgeführt wird. Die Kühlluft überstreicht dabei nicht nur den Lasttrum mit der Asche, sondern auch den darunter befindlichen Leertrum. Ein Vorteil dieser Anordnung ist, dass das Metallband vollständig in dem Kühlergehäuse angeordnet ist und damit keine schwer abzudichtenden Durchbrechungen durch die Wandung des Kühlergehäuses (mit Ausnahme der Zu- und Abführung der Kühlluft) erforderlich sind. Allerdings hat diese versiegelte Ausführung den Nachteil, dass der Zugang zum Metallband damit erschwert ist. Dies ist deshalb umso nachteiliger, da die einzelnen Metallelemente einer hohen Verschleißbelastung ausgesetzt sind und daher in regelmäßigen Abständen auszuwechseln sind.

Ausgehend von dem zuletzt genannten Stand der Technik liegt der Erfindung die Aufgabe zugrunde, ein System der eingangs genannten Art dahingehend zu verbessern, dass es weniger verschleißanfällig ist.

Die erfindungsgemäße Lösung liegt in den Merkmalen der unabhängigen Ansprüche. Vorteilhafte Weiterbildungen sind Gegenstand der abhängigen Ansprüche.

Erfindungsgemäß ist bei einem System zum Abfördern und Kühlen von Asche aus Feuerungskesseln, insbesondere von Kohlefeuerungen, umfassend einen Aschezulauf für vom Kessel zugeführte Asche, eine Transporteinrichtung, welche die Asche zu einer räumlich gesonderten Abgabestelle fördert, und eine Nachverarbeitungsstation, welche die von der Ausgabestelle zugeführte Asche zerkleinert, wobei der Transporteinrichtung eine Kühleinrichtung zugeordnet ist, welche Kühlgas über eine Gaszufuhr an die Asche führt, vorgesehen, dass die Transporteinrichtung und die Kühleinrichtung zu einer kombinierten Transport- und Kühleinrichtung mit einer aus mehreren parallel aneinander anschließenden Planken gebildeten Aschetragplatte integriert sind, wobei mindestens ein Teil der Planken als Förderelemente fungieren, die von einer Antriebseinrichtung in Förderrichtung hin- und herbewegt werden und durch die Kühlgaskanäle von einem Plattenunterraum zur Asche tragenden Oberseite geführt sind.

Kern der Erfindung ist der Gedanke, mit der Mehrzahl von beweglichen Längsplanken einen verscheißarmen Transport der Asche vom Kessel zur Nachbehandlungsstation zu ermöglichen. Die Planken führen eine lineare Bewegung aus, die verhältnismäßig gut abzudichten ist. Sie bilden eine für die Asche geschlossene Tragplatte, so dass unter der Platte ein vor Ascheintrag geschützter Unterraum entsteht. Die Lager, Führungen und Antriebseinrichtungen, kurz gesagt die gesamte empfindliche Mechanik der Transporteinrichtung kann hier angeordnet sein, ohne unmittelbar der abrasiven Wirkung der Asche ausgesetzt zu sein. Weiter ist der Unterraum der Platte durch die Zufuhr des noch nicht erwärmten Kühlgases gekühlt, so dass auch die thermische Belastung verringert ist. Insgesamt ist somit die Mechanik der Transporteinrichtung wesentlich besser vor der mechanischen abrasiven und thermischen Belastung geschützt, als sie es bei dem vollständig im aschebelasteten Kühlergehäuse angeordneten Metallband im Stand der Technik war. Der Verschleiß ist damit erheblich geringer, die Lebensdauer und die Transport- sowie Kühlleistung sind höher.

Vorzugsweise sind die Planken längs zur Förderrichtung orientiert und von der Antriebseinrichtung gleichzeitig vor- und ungleichzeitig zurückbewegt. Bei einer anderen Ausführungsform können die Planken überlappend quer zur Förderrichtung orientiert sein und abwechselnd stationäre und bewegliche Planken vorgesehen sein.

Es ist zwar bekannt, eine Anordnung von gleichzeitig vor- und ungleichzeitig zurückbewegten Planken zu Transportzwecken einzusetzen (sog. Walking-Floor Anlagen), allerdings ist dies nur eines von vielen verschieden Förderprinzipien für ganz allgemeine Anwendungen (beispielsweise Keith Walking Floor). Andererseits sind auch Kühler beschrieben worden, die derartig bewegte Planken aufweisen (EP 1 509 737 A1). So sind Bauarten von Kühlern bekannt, die überlappend quer zur Förderrichtung angeordnete Planken aufweisen, die abwechselnd stationär und beweglich sind (DE 36 34 660 A1). Hierbei steht jedoch das Kühlen im Vordergrund, nicht das Transportieren. Die Förderstrecke ist daher kurz, zumal es bei längerer Förderstrecke zu Materialverschiebungen auf den Planken mit dem Risiko eines unerwünschten Durchschusses von Kühlgas durch das zu kühlende Material kommen kann. Es ist das Verdienst der Erfindung erkannt zu haben, dass beide Funktionalitäten, die des Transportierens und des Kühlens, für die Aschebehandlung integriert werden können, und damit die bestehenden beträchtlichen Nachteile der zahlreichen vorhanden Lösungen für den Abtransport der Asche vermieden bzw. verringert werden können. Die Erfindung erstreckt sich daher auch auf die Verwendung zum Transport und Kühlen von Asche aus Feuerungen, insbesondere Kohlefeuerungen, wie sie im Stand der Technik trotz der seit langem bekannten Kühlkonzepte noch nicht ausgeführt worden ist.

Vorzugsweise ist die Nachbearbeitungsstation als ein Brecher ausgeführt. Die Asche neigt zum Zusammenbacken, so dass am Ende der Förderstrecke größere Verklumpungen entstehen können. Diese fordern nicht nur einen effizienten Kühler, wie er durch die Erfindung bereitgestellt ist, sondern auch eine Zerkleinerung vor der Weiterverarbeitung.

Die erfindungsgemäße Anordnung eignet sich insbesondere zur wasserlosen Kühlung. Zwar könnte im Prinzip durch die Zuführungen für Kühlgas auch eine Flüssigkeit wie Wasser zugeführt werden, jedoch ist wegen der guten Kühlleistung der erfindungsgemäßen Anordnung ein Kühlen mit Gas völlig ausreichend. Dazu sind zweckmäßigerweise in den Planken mehrere in Förderrichtung hintereinander gelegene Durchführungen für das Kühlgas von der Unterseite zur Oberseite vorgesehen.

Mit Vorteil ist ein Steuergerät vorgesehen, welches die Fördergeschwindigkeit der Planken so in Abhängigkeit von dem Aschanfall einstellt, dass die Höhe der Asche auf den Planken mindestens das 0,7-fache der Plankenbreite beträgt. Es hat sich gezeigt, dass mit diesem Zusammenhang zwischen Aschenhöhe und Plankenbreite eine besonders effiziente Förderungswirkung erreicht werden kann. Die Erfindung eignet sich damit besonders für den kontinuierlichen Betrieb.

Die Erfindung bezieht sich weiter auf die Verwendung einer derartigen kombinierten Kühl- und Transporteinrichtung zum Transportieren und Kühlen von Asche. Für weitere vorteilhafte Ausgestaltungen und ihre nähere Erläuterung wird auch auf vorstehende Ausführungen verwiesen.

Die Erfindung wird nachfolgend unter Bezugnahme auf die beigefügte Zeichnung beschrieben, in der vorteilhafte Ausführungsbeispiele dargestellt sind. Es zeigen:
- Fig. 1: eine schematische Ansicht eines ersten Ausführungsbeispiels der Anlage gemäß der Erfindung;
- Fig. 2: Darstellungen des Bewegungsmusters der Planken;
- Fig. 3: eine Schnittansicht einer Aschetragplatte mit mehreren parallelen Planken;
- Fig. 4: eine schematische Ansicht eines zweiten Ausführungsbeispiels der Anlage; und
- Fig. 5: eine vergrößerte Teilansicht der Planken im Längsschnitt.

Figur 1 zeigt schematisch eine Anordnung gemäß einem ersten Ausführungsbeispiel der Erfindung. Sie ist zwischen einem Feuerungskessel 1 und einer Vorrichtung 8 zur Nachverarbeitung von Asche angeordnet.

Aus dem Feuerungskessel 1 fällt die Asche 9 über ein vertikales Verbindungsrohr 20, welches den Feuerungskessel 1 mit einem unmittelbar darunter angeordneten Einlass 21 eines Kühlers 2 verbindet. Er umfasst ein Gehäuse 22, welches einen Innenraum 23 umschließt. In diesem ist ein sogenannter Walking-Floor als Transporteinrichtung 4 mit mehreren parallel in Längsrichtung zueinander verschieblichen Planken 42 angeordnet, die als Förderelemente 41 fungieren. Die Oberseite der Planken bildet eine guttragende Tragebene 40 für die Asche 9. Die Asche 9 wird längs einer durch einen Pfeil symbolisierten Förderrichtung 99 von dem Einlass 21 zu einem Auslaß 28 transportiert. Von dort wird die Asche zu der Nachverarbeitungsvorrichtung abgeworfen, beispielsweise zu einem Brecher 8 oder einer Hammermühle(nicht dargestellt). Nach dem Brechen ist die Asche mit der erfindungsgemäßen Anordnung und Verfahren soweit zerkleinert und abgekühlt, dass sie ohne weiteres über ein an sich bekanntes pneumatisches Fördersystem 88 abtransportiert werden kann.

Die Aschetragplatte 40 ist im Wesentlichen horizontal angeordnet, kann aber auch ein leichtes Gefälle in Förderrichtung 99 aufweisen. Die Planken 42 sind durch ein in seiner Gesamtheit mit der Ziffer 55 bezeichnetes Antriebssystem angetrieben. Die Planken 42 können damit einzeln vor- und zurückbewegt werden. Zur Ansteuerung ist ein Steuerungsmodul 5 vorgesehen. Die Antriebsweise ist in den Fig. 2 visualisiert. Es werden mehrere Phasenzyklen durchlaufen. In einem ersten, in Fig. 2a dargestellten Phasenzyklus sind alle drei Planken 42 in der Förderrichtung 99 am weitesten vorgeschobenen Stellung dargestellt. In dieser Stellung stoppt ihre Vorwärtsbewegung. Danach werden sie einzeln zurückgefahren, wie dies in den Darstellungen Fig. 2b, Fig. c und Fig. d dargestellt ist. Sobald sie alle die in Fig. 2d angegebene, am weitesten zurückgefahrene Stellung eingenommen haben, beginnt der Zyklus von neuem wieder mit dem gemeinsamen Vorschub, bis sie wieder die Stellung gemäß Fig. 2a erreicht haben. Während des gemeinsamen Vorschubs nehmen die Planken 42 das auf ihnen liegende Aschebett mit. Wenn die Planken 42 einzeln zurückgefahren werden, kann die auf ihnen liegende Asche größtenteils nicht folgen, weil sie durch die Reibung festgehalten wird, die von der Asche, die auf den benachbarten Planken 42 liegt, bzw. von den Seitenwänden darauf ausgeübt wird. Bei den in Fig. 2 dargestellten Bewegungsfolgen wird vorausgesetzt, dass in demjenigen Phasenzyklus, in dem die Planken 42 einzeln zurückgefahren werden, die übrigen jeweils stillstehen. Dies muss aber nicht zwingend so sein; es kann auch vorgesehen sein, dass sämtliche Planken 42 sich mit Ausnahme derjenigen, die gerade zurückbewegt wird, mit gleichmäßiger Geschwindigkeit vorwärts bewegen. Damit wird eine gleichmäßigere Förderwirkung erzielt.

Zur Kühlung der Asche auf der Tragplatte 40 enthalten die Planken 42 eine Mehrzahl von Luftdurchtrittsöffnungen 32 in möglichst gleichmäßiger Verteilung. Auf der Plankenoberseite können durch Querwände 43 Mulden 44 voneinander abgeteilt sein, die so bemessen sind, dass darin Asche festgehalten wird. Diese bildet eine Schutzschicht gegenüber der darüber befindlichen heißen und abrasiven Asche. Auf die Mulden 44 kann verzichtet werden, wenn das Gut weniger abrasiv ist oder wenn die Oberfläche der Planken 42 hinreichend verschleißfest ausgerüstet ist. Man kann auf diese Weise den Reibungskoeffizienten zwischen Rost und Gut beeinflussen. Dies kann auch in unterschiedlicher Weise über die Breite der Aschetragplatte 40 geschehen, wenn man wünscht, dass die Asche in bestimmten Breitenbereichen stärker von der Reibung der benachbarten Asche als von der darunter befindlichen Planke 42 beeinflusst wird.

Eine Kühleinrichtung 3 mit einem Gebläse 30 ist so ausgeführt, dass ein Unterraum 37 mit Überdruck beaufschlagt wird und so die Kühlluft vom Unterraum 37 durch die Luftdurchtrittsöffnungen 32 und durch das Aschebett 9 gedrückt wird. Damit etwa nach unten durch die Öffnungen 32 hindurchfallende Aschepartikeln nicht in den Unterraum 37 gelangen, können sich unter den Öffnungen 32 bekannte Fangprofile (nicht dargestellt) befinden, die eventuelles Durchfallmaterial auffangen und ihm die Möglichkeit geben, durch die Luftströmung wieder nach oben in die Asche zurückgeführt zu werden.

Zwischen den Planken 42 bzw. zwischen den randnahen Planken und der Wand des Gehäuses 22 befindet sich ein Spalt 46, durch den Asche nach unten dringen kann. Unterhalb des Spalts 46 ist stationär eine U-förmige Rinne 45 angeordnet, die die durchfallende Asche aufnimmt. An den Planken 42 ist nahe deren Rand je eine nach unten ragende Leiste 47 angeordnet, die in die Rinne 45 taucht und deren Unterkante nur geringen Abstand vom Boden der Rinne 45 hat. Dies stellt eine Dichtung gegen den Durchtritt von Gut durch den Rostunterraum 37 dar.

Von großer Bedeutung für die Dichtfunktion ist das Verhältnis zwischen dem Abstand, der zwischen der Unterkante der Leiste 47 und dem Boden der Rinne 45 gebildet ist, und dem Spalt zwischen der Leiste 47 und des Seitenschenkels der Rinne 45. Die Höhe dieses Spalts ist von der Art der Asche abhängig, zweckmäßigerweise ist er 3- bis 20-mal so groß wie der genannte Abstand, weiter vorzugsweise etwa 8- bis 12-mal so groß. In einem bewährten Ausführungsbeispiel liegt der Abstand zwischen der Unterkante der Leiste 47 und dem Boden der Rinne 45 bei 2 bis 5 mm und beträgt die Höhe des Seitenschenkels der U-förmigen Rinne 45 etwa 80 mm.

Die Steuerung 5 ist dazu ausgebildet, über einen Höhensensor 51 die Stärke der Ascheschicht auf der Tragplatte 40 zu bestimmen, und in Abhängigkeit von dem Aschanfall mittels des Antriebssystems 55 die Geschwindigkeit in Förderrichtung 99 bzw. über das Gebläse 30 die Menge des durch die Öffnungen 32 in die Asche eingeblasenen Kühlgases zu verändern. Damit kann eine feinfühlige Anpassung an den jeweiligen Betriebszustand des Feuerungskessels 1 erzielt werden.

Statt der Belüftung durch Überdruck im Unterraum 37 können die Planken 42 auch insgesamt oder abschnittsweise über flexible Kanäle (nicht dargestellt) mit einer zentralen Druckluftquelle 50 verbunden werden. Dies gibt die Möglichkeit, die Asche in unterschiedlichen Breiten- und Längenbereichen unterschiedlich zu kühlen. In beiden Fällen ist die Transportfunktion, wie sie durch die Bewegung der Planken 42 erreicht wird, und die Kühlfunktion, wie sie durch die Kühlgasdurchtrittsöffnungen 32 in den Planken 42 erreicht wird, ineinander so integriert, dass ein Schutz der Planken 42 vor zu hoher Temperatur und weiter ein Schutz des empfindlichen Antriebs 55 der Planken 42 (dank seiner Anordnung im aschefreien Unterraum 37) erreicht ist. Die Planken 42 sind damit sowohl thermisch wie auch mechanisch nur vergleichsweise gering belastet. Die Wartungszyklen können gegenüber der bekannten Anordnung eines Transportbandes in dem Kühler, bei dem das rücklaufende Trum ebenfalls im Heißbereich läuft, deutlich verringert werden.

Die Erfindung ermöglicht damit einen sicheren und effizienten Transport der Asche bei gleichzeitiger guter Kühlung. Es kann ohne weiteres die Nachverarbeitung erfolgen, beispielsweise mittels des dargestellten Brechers 8. Die Asche wird dann so fein, dass sie mit einem an sich bekannten pneumatischen Fördersystem 88 problemlos abgeführt werden kann.

Ein zweites Ausführungsbeispiel der Anlage gemäß der Erfindung ist in den Figuren 4 und 5 dargestellt. Es unterscheidet sich von dem in den Figuren 1 bis 3 dargestellten ersten Ausführungsbeispiel im wesentlichen dadurch, dass die Planken einander überlappend in Querrichtung angeordnet sind. Dabei sind stationäre Planken 42' und in Förderrichtung hin- und herbewegliche Planken 42'' abwechselnd angeordnet. Die beweglichen Planken 42" sind mit der Antriebseinrichtung 55' verbunden und werden von dieser hin- und herbewegt. Dabei schieben die beweglichen Planken 42" mit ihrer Stirnseite beim Vorwärtshub Material in Förderrichtung 99 über die Oberfläche der jeweils unmittelbar folgenden stationären Planke 42', so dass das auf der Aschetragplatte 40 aufliegende Aschebett ein Stück in Förderrichtung 99 verschoben wird. Beim Rückwärtshub hinterlässt die rücklaufende Stirnseite der beweglichen Planken 42'' einen Freiraum, der von einem nachrückenden Teil des Aschebetts aufgefüllt wird. Durch Wiederholung dieses Prozesses ergibt sich insgesamt eine Transportwirkung entlang der Förderrichtung 99. Es sei angemerkt, dass die stationären und beweglichen Planken 42' , 42'' nicht unbedingt in einem gleichmäßigen Verhältnis von 1:1 vorgesehen sein müssen, sondern dass zwischen zwei beweglichen Planken 42'' auch zwei oder mehr stationäre Planken 42' angeordnet sein können. In der Regel ist bei diesem Ausführungsbeispiel die Antriebseinrichtung 55' derart ausgebildet, dass die beweglichen Planken 42'' gleichzeitig und mit gleicher Geschwindigkeit vor- und zurückbewegt werden. Unbedingt erforderlich ist dies aber nicht, es kann auch eine segmentweise Bewegung folgen, beispielsweise zuerst in einem vorderen Segment nahe des Einlasses 21 und erst danach in einem mittleren und weiter danach in einem hinteren Segment nahe des Auslasses 28 und/oder es können unterschiedliche Geschwindigkeiten für den Vorwärtshub und den Rückwärtshub der beweglichen Planken 42', 42" eingestellt sein.

Weiter ist bei diesem Ausführungsbeispiel noch eine andere Ausführung des Zulaufs der Anordnung des Kühlers 2' gegenüber dem Feuerungskessel 1 dargestellt. Der Zulauf erfolgt über eine als Ascherohr ausgeführte Verbindung 20' in den Einlass 21 des Kühlers 2'. Die Art des Zulaufs ist nicht auf die jeweilige Ausführungsform beschränkt, sondern es kann auch der Zulauf mit dem vertikalen Verbindungsrohr 20 bei dem zweiten Ausführungsbeispiel angeordnet sein und andersherum.

## Patentansprüche

1. System zum Abfördern und Kühlen von Asche aus einem Feuerungskessel (1), insbesondere von Kohlefeuerungen, umfassend einen Aschezulauf (30) für vom Kessel (1) zugeführte Asche (9), eine Transporteinrichtung (4), welche die Asche zu einer räumlich gesonderten Abgabestelle (38) fördert, und eine Nachverarbeitungsstation, welche die von der Ausgabestelle (38) zugeführte Asche (9) zerkleinert, wobei der Transporteinrichtung (4) eine Kühleinrichtung (3) zugeordnet ist, welche Kühlgas über eine Gaszufuhr an die Asche (9) führt,
**dadurch gekennzeichnet, dass**
die Transporteinrichtung (4) und die Kühleinrichtung (3) zu einer kombinierte Transport- und Kühleinrichtung mit einer aus mehreren parallel aneinander anschließenden Planken (42) gebildeten Aschetragplatte (40) integriert sind, wobei mindestens ein Teil der Planken (42) als Förderelemente (41) fungieren, die von einer Antriebseinrichtung (55) in Förderrichtung (99) hin- und herbeweglich angetrieben sind, und durch die Kühlgaskanäle (32) von einem Plattenunterraum (37) zur aschetragenden Oberseite der Aschetragplatte (40) geführt sind.

2. System nach Anspruch 1,
**dadurch gekennzeichnet, dass**
die Planken (42) längs zur Förderrichtung (99) orientiert sind und von der Antriebseinrichtung (55) gleichzeitig vor- und ungleichzeitig zurückbewegt sind.

3. System nach Anspruch 1,
**dadurch gekennzeichnet, dass**
die Planken überlappend quer zur Förderrichtung (99) orientiert sind und abwechselnd stationäre Planken (42') und bewegliche Planken (42") vorgesehen sind.

4. System nach Anspruch 1 oder 2,
**dadurch gekennzeichnet, dass**
die Nachbearbeitungsstation ein Brecher (8) ist.

5. System nach einem der Ansprüche 1 bis 4,
**dadurch gekennzeichnet, dass**
die Kühleinrichtung (3) zur wasserlosen Kühlung ausgebildet ist.

6. System nach einem der Ansprüche 1 bis 5,
**dadurch gekennzeichnet, dass**
in den Planken (42) mehrere in Förderrichtung (99) hintereinander gelegene Durchführungen (32) für das Kühlgas von der Unterseite zur Oberseite vorgesehen sind.

7. System nach einem der Ansprüche 1 bis 6,
**dadurch gekennzeichnet, dass**
ein Steuergerät (5) vorgesehen ist, welches die Fördergeschwindigkeit der Planken (42) so in Abhängigkeit von dem Aschanfall einstellt, dass die Höhe der Asche (9) auf den Planken (42) mindestens das 0,7-fache der Plankenbreite beträgt.

8. Verwendung einer kombinierten Transporteinrichtung (4) und Kühleinrichtung (3),
bei welcher die Zufuhr von Kühlgas durch Förderelemente (41) der Transporteinrichtung (4) erfolgt, umfassend eine aus mehreren parallel aneinander anschließenden Planken gebildeten Aschetragplatte (40), wobei mindestens ein Teil der Planken als die Förderelemente (41) fungieren, die von einer Antriebseinrichtung (55) in Förderrichtung (99) hin- und herbeweglich angetrieben sind, und durch die Kühlgaskanäle (32) von einem Plattenunterraum (37) zur aschetragenden Oberseite der Aschetragplatte (40) geführt sind,
zum Abtransport und Kühlung von Asche (9) aus einem Feuerungskessel (1) zu einer Nachbearbeitungsstation (8).

9. Verfahren nach Anspruch 8,
**gekennzeichnet durch**
Verwenden eines Systems nach einem der Ansprüche 2 bis 7.

10. Verfahren nach Anspruch 8 oder 9,
**gekennzeichnet durch**
Weitertransportieren der Asche (9) nach der Nachbearbeitungsstation (8) mittels einer pneumatischen Fördereinrichtung (88).
